# FASCICULE DE BREVET EUROPEEN

(11) **EP 0 005 092 B1**
(45) Date de publication et mention de la délivrance du brevet: **30.03.1983**
(21) Numéro de dépôt: 79400205.5
(22) Date de dépôt: 30.03.1979
(51) Int. Cl.: E04C 2/06, E04C 5/06

(54) **Elément de construction en forme de planche et structure comportant un tel élément**
Brettförmiges Bauelement und ein derartiges Element umfassende Struktur
Construction element in the form of a slab and structure comprising such an element

(30) Priorité: 19.04.1978 FR 7811587
(43) Date de publication de la demande: 31.10.1979
(73) Titulaire: CENTRE D'ETUDES ET DE RECHERCHES DE L'INDUSTRIE DU BETON MANUFACTURE, F-28230 Epernon (FR)
(72) Inventeur: Dardare, Jacques, 75017 Paris (FR)
(74) Mandataire: Joly, Jean-Jacques

## Description

La présente invention concerne un élément de construction en forme de planche, et une structure comportant un tel élément.

Il est bien connu d'utiliser des dalles en béton armé d'épaisseur faible reposant sur appuis simples pour réaliser des planchers ou revêtements de sols. Toutefois, d'une façon générale, la résistance statique ou dynamique de dalles minces ne permet pas de prévoir des distances libres entre appuis relativement grandes. Un renforcement des propriétés mécaniques d'une dalle mince en béton armé peut être obtenu, selon le brevet CH 358.574 par utilisation d'une armature réticulée composée de bandes perpendiculaires aux grandes faces de la dalle et formant des alvéoles contigus régulièrement distribués dans toute l'armature. Par ailleurs, pour la réalisation d'éléments préfabriqués en béton tels que dalles, marches ou linteaux, il est divulgué dans le brevet GB 2826.AD 1913, d'utiliser des armatures également formées par un matériau en bande disposé perpendiculairement aux faces de l'élément. Toutefois, dans ces deux derniers cas, il n'est toujours pas possible d'envisager en toute sécurité l'utilisation de tels éléments avec une grande distance libre entre appuis.

Aussi, la présente invention a pour but de fournir un élément de construction en forme de planche, c'est-à-dire d'épaisseur généralement inférieure à 10 cm, de largeur supérieure à l'épaisseur mais généralement inférieure à 50 cm, et de longueur de l'ordre de plusieurs mètres, élément qui soit utilisable sur champ ou à plat, posé ou appuyé à ses extrémités, pour réaliser par exemple des structures telles que charpentes, échafaudages, ... et qui soit maniable et d'un coût voisin de celui des matériaux de construction habituellement utilisés à cet effet.

Ce but est atteint par un élément de construction du type autoportant préfabriqué, en béton armé et en forme de planche et caractérisé en ce qu'il comprend une armature réticulée s'étendant sensiblement sur toute la longueur et la largeur de l'élément et sur au moins la moitié de l'épaisseur de celui-ci, ladite armature définissant, comme connu en soi, des alvéoles contigus, régulièrement distribués dans toute l'armature et délimités par un matériau en forme de bande sensiblement perpendiculaire aux grandes faces de l'élément, le béton enrobant complètement l'armature réticulée et remplissant les alvéoles, et en ce que le béton enrobant l'armature réticulée est renforcé par une armature de peau entourant cette armature réticulée sur toute sa périphérie.

Par béton, on entend ici, d'une façon générale, un matériau constitué par des granulats liés entre eux par un liant.

L'élément conforme à l'invention présente une résistance élevée aux efforts dirigés parallèlement au grand côté de sa section transversale et une résistance mécanique régulière vis-à-vis des efforts appliqués suivant les autres directions de l'espace. Ceci est dû au fait que les déformations en traction et en flexion de l'armature réticulée sont limitées par les noyaux résistants de béton qui remplissent les alvéoles et par la présence de l'armature de peau dans le béton enveloppant l'armature réticulée.

C'est en fait, de façon surprenante, un matériau nouveau que l'on obtient, matériau qui se comporte de façon homogène et avec des propriétés mécaniques particulières.

D'une façon générale, la structure de l'armature réticulée et, en particulier, les dimensions et la forme des alvéoles, sont déterminées de façon à permettre un cheminement correct des contraintes et à procurer aux noyaux de béton remplissant les alvéoles une résistance suffisante aux efforts qui leur sont appliqués.

C'est ainsi que la taille des alvéoles doit être telle que les noyaux de béton qu'elle délimite soient capables, sans désagrégation, de résister aux efforts qui leur sont communiqués par l'armature réticulée.

On conçoit que d'autres paramètres ont aussi une influence sur la valeur optimale de la taille des alvéoles, en particulier la nature du liant utilisé et la granulométrie des agrégats éventuellement présents dans le béton.

A titre indicatif, de préférence, la paroi en forme de bande de chaque alvéole a une largeur au moins égale à 1 cm.

Dans le cas d'un élément épais à fabriquer, on utilisera de préférence plusieurs armatures réticulées superposées occupant ensemble plus de la moitié de l'épaisseur de l'élément.

En général, la dimension de l'alvéole, mesurée perpendiculairement à sa paroi, reste inférieure à 10 cm. Ce maximum pourra être relevé dans le cas d'un béton chargé par des granulats de forte granulométrie.

Pour ce qui concerne la forme de l'alvéole, il s'avère souhaitable que celui-ci soit délimité par une surface en forme de bande restant parallèle à l'axe de l'alvéole et présentant, en section transversale, un contour fermé polygonal ou courbe symétrique par rapport à son centre. En outre, de préférence, les alvéoles de l'armature réticulée sont identiques et régulièrement distribués dans l'armature réticulée.

L'invention concerne aussi une structure comportant plusieurs éléments en forme de planche.

Ceux-ci peuvent être disposés les uns sur les autres et assemblés les uns aux autres pour former une structure lamellaire.

On peut aussi assembler les éléments entre eux par des pièces de liaison sensiblement perpendiculaires aux grandes faces des éléments, pour former une structure de charpente.

Il est encore possible d'augmenter la résistance de ces éléments par des parties en béton renforcées par des armatures de liaison reliées aux armatures réticulées desdits éléments.

D'autres particularités et avantages des éléments de construction conformes à l'invention et des structures les utilisant ressortiront à la lecture de la description faite ci-après, à titre indicatif mais non limitatif, en référence aux dessins joints sur lesquels :
la figure 1 est une vue partielle en perspective et en partie arrachée illustrant un élément conforme à l'invention,
les figures 2 et 3 sont des vues partielles en plan d'armatures réticulées pour des éléments conformes à l'invention,
les figures 4 à 6 illustrent très schématiquement différents procédés de fabrication d'armatures pour des éléments conformes à l'invention,
la figure 7 est une vue en coupe transversale d'un élément en forme de planche conforme à l'invention,
la figure 8 est une vue en plan de détail de l'armature réticulée de l'élément illustré par la figure 7, et
les figures 9 à 11 illustrent des essais effectués sur l'élément illustré par la figure 7.

L'élément 1 illustré par la figure 1 comporte une armature 10 noyée dans du béton 14.

L'armature 10 comporte un cadre rectangulaire 11 et une armature réticulée 12 remplissant ce cadre, tous deux étant formés au moyen d'un matériau en bande. L'armature réticulée 12 délimite des alvéoles 13 au contour fermé sur lui-même, ces alvéoles 13 étant tous identiques, à l'exception peut-être de ceux bordant le cadre 11, et étant régulièrement distribués dans l'armature réticulée. Les parois des alvéoles 13 sont parallèles aux axes de ces alvéoles 13 et, comme les côtés du cadre 11, perpendiculaires aux faces de ce dernier.

Sur la figure 1, les alvéoles 13 sont délimités par une surface de section transversale hexagonale.

La section transversale de chaque alvéole 13 pourra prendre la forme d'autres polygones (figure 2) ou être courbe (figure 3), tout en conservant, de préférence, une forme symétrique par rapport à son centre.

Pour la fabrication de l'armature réticulée, on utilise un matériau en bande compatible avec le béton utilisé et présentant une résistance à la traction élevée et une rigidité suffisante. Peuvent convenir, par exemple, des feuillards métalliques ou des rubans de matériaux non métalliques, rigides ou rigidifiés.

La figure 4 illustre un mode particulier de réalisation d'une armature réticulée.

Des feuillards d'acier 20, 21, 22, ... sont dévidés de rouleaux 23, 24, 25... Le feuillard 20 est destiné à constituer le cadre 11. Les feuillards 21, 22, ... sont soumis à une opération de formage pour réaliser des parties en creux 21a, 22a, ... qui, par assemblage de deux feuillards constituent les alvéoles 13.

Cet assemblage est réalisé par soudage ou mécaniquement par rivetage ou agrafage. Il est à noter que cet assemblage doit être réalisé avec soin car il doit résister aux efforts de traction et de cisaillement qui se développent à l'interface entre alvéoles 13 contigus lorsque l'élément contenant l'armature réticulée 12 est soumis à des contraintes.

A titre de variante, on pourra utiliser, pour former les alvéoles 13, des feuillards 30 (figure 5) qui sont soumis chacun à une opération de découpage pour former des découpes 32, parallèles aux bords du feuillard, qui partagent en trois bandes égales 33a, 33b, 33c des segments de feuillard répartis le long de celui-ci en étant séparés les uns des autres par des intervalles 31 non prédécoupés. Le feuillard est ensuite soumis à une opération de déployage consistant à replier les bandes 33a, 33b, 33c alternativement d'un côté et de l'autre du plan du feuillard, les bandes 33a et 33c situées le long des bords du feuillard étant à chaque fois repliées du côté du feuillard opposé à celui du côté duquel est repliée la bande centrale 33b située initialement entre ces deux bandes. Des méplats 34 sont formés aux sommets des parties repliées pour permettre la construction de l'armature réticulée par assemblage des feuillards déployés, l'assemblage étant réalisé par exemple par soudage.

La figure 6 illustre un autre mode de fabrication d'une armature réticulée conforme à l'invention. Elle est obtenue à partir d'une tresse 40 tissée de façon à former les alvéoles 13 et rigidifiée par immersion dans un matériau, par exemple une résine, qui se rigidifie en se solidifiant.

A titre de variante, on pourra utiliser des tresses assemblées entre elles, comme les feuillards 21, 22 illustrés par la figure4, après avoir été plissées ou ondulées et rigidifiées.

L'armature 10 est enrobée sur toute sa périphérie par une couche de béton 14. Cet enrobage vise, d'une part, à protéger l'armature 10 d'une éventuelle corrosion et, d'autre part, à résister aux poussées exercées par les noyaux, en particulier par bombement de ceux-ci, lorsque l'armature 10 est soumise à des efforts. Pour pouvoir remplir cette dernière fonction, le béton d'enrobage 14 est renforcé au moyen d'une armature de peau 15 constituée par un treillis métallique à mailles fines et serrées entourant l'armature réticulée 12 et le cadre 11 sur toute sa périphérie.

L'épaisseur du béton d'enrobage renforcé 14 peut être limitée à valeur de l'ordre du cm, par exemple comprise entre 0,5 et 2 cm.

Il faut noter aussi que l'armature 10 doit occuper au moins la moitié de l'épaisseur de l'élément 1 pour que les propriétés mécaniques de cet élément 1 soient aussi proches que possible de celles d'un matériau homogène.

Pour la fabrication de l'élément 1, l'armature 10 est mise en place dans un moule avant ou après remplissage de celui-ci par le béton. Le béton utilisé est un béton de liant hydraulique ou autre présentant une bonne résistance à la compression.

Il est important que le béton remplisse totalement les alvéoles de l'armature réticulée 12 de manière à ne pas laisser de jeu entre les parois des alvéoles 13 et les noyaux de béton contenus dans ceux-ci. Ce remplissage correct des alvéoles 13 est obtenu par vibration ou tassement du béton dans le moule. La vibration peut en particulier être réalisée au moyen de l'armature 10 elle-même.

On donne ci-après un exemple de réalisation d'un élément conforme à l'invention en forme de planche. On se référera aux figures 7 à 11.

### Exemple

L'armature réticulée est fabriquée en feuillard d'acier de largeur de 20 mm, l'acier étant un acier de classe A33 ayant une limite élastique égale à 18 hbars et un allongement rémanent de 18 %.

Le cadre rectangulaire 11 (figure 8) est en feuillard d'épaisseur 3 mm. Sa longueur et sa largeur sont respectivement égales à 5 m et 18,6 cm.

Les alvéoles 13 sont en feuillard d'épaisseur 2 mm et à section transversale hexagonale. Les dimensions référencées a, b et csur la figure 8 sont respectivement égales à 75 mm, 60 mm et 15 mm. Des soudures sont réalisées entre tous les côtés adjacents des alvéoles.

Autour de l'armature réticulée, on dispose, en tant qu'armature de peau, un treillis 15 métallique en fil d'acier de 1 mm de diamètre et à mailles carrées de 15 mm de côté.

Le béton est réalisé avec un dosage en ciment de 500 kg/m³ et des granulats de dimension maximale égale à 8 mm. La résistance à la compression mesurée à 28 jours est 550 bars et la résistance à la traction mesurée à 28 jours est 42 bars.

L'armature est positionnée dans un moule à l'aide de distanciers avant coulage du béton. La mise en place du béton est effectuée à l'aide d'une règle vibrante.

La planche 50 obtenue, représentée en coupe transversale sur la figure 7 a une longueur égale à 5,05 m, une hauteur h égale à 23 cm et une épaisseur e égale à 4 cm.

Des essais de transport ont démontré que la planche peut être, sans problème, soulevée à ses extrémités ou en son milieu en étant tenue horizontalement avec ses faces verticales ou horizontales.

Des essais de flexion ont ensuite été effectués.

Deux planches 50 identiques ont été boulonnées en trois points, à leurs extrémités et en leur milieu (figure 9) avec interposition de cales 56 en bois.

Un essai de flexion de cet assemblage suivant le sens de la hauteur a été effectué comme illustré par la figure 10, les planches reposant horizontalement de chant sur deux points d'appui distants d'une longueur L₁ égale à 4,80 m. Une charge verticale F₁ appliquée sur les planches en étant répartie par moitié Flip en deux points situés symétriquement par rapport au milieu des planches et distants l'un de l'autre d'une longueur 1₁ égale à 1,45 m.

Un essai de flexion d'une planche dans le sens transversal a ensuite été effectué comme représenté sur la figure 11, la planche reposant horizontalement à plat sur deux points d'appui distants d'une longueur L₂ et étant soumise à une charge verticale F₂ en un point situé à égales distances des points d'appui.

Les résultats des essais de flexion sont donnés dans le tableau suivant.

La planche présente une bonne résistance aux efforts exercés suivant le grand axe de sa section transversale. En outre, bien que dans l'essai de flexion dans le sens de la hauteur, la rupture soit imputable à une soudure défectueuse entre deux alvéoles contigus, les résultats des essais montrent que l'élément de béton conforme à l'invention présente un comportement mécanique semblable à celui d'un matériau homogène pour des valeurs de charges assez élevées. En effet, le rapport entre charge de rupture et charge de fissuration est de 1,40 dans le sens transversal. On peut encore noter que l'élément en forme de planche conforme à l'invention présente des caractéristiques mécaniques en flexion tout à fait acceptables eu égard à l'utilisation que l'on peut envisager pour de tels éléments.

L'élément en forme de planche conforme à l'invention peut convenir pour la réalisation de glissières de sécurité le long de voies de circulation routière, de coffrage perdu, d'échafaudage, ...

Le cas échéant, l'élément conforme à l'invention peut être renforcé de façon supplémentaire par des procédés connus, par exemple par la mise en place d'armatures rectilignes à section circulaire le long des grands côtés de l'armature réticulée. L'élément peut être imprégné d'une résine qui durcit en polymérisant. Il pourrait aussi être précontraint.

On notera notamment que le renforcement du béton d'enrobage entourant l'armature réticulée pourra être réalisé par imprégnation au moyen d'une résine polymérisable.

## Revendications

1. Elément de construction autoportant, préfabriqué, en béton armé, en forme de planche, caractérisé en ce qu'il comprend une armature réticulée (12) s'étendant sensiblement sur toute la longueur et la largeur de l'élément (1) et sur au moins la moitié de l'épaisseur de celui-ci, ladite armature (12) définissant, comme connu en soi, des alvéoles (13) contigus, régulièrement distribués dans toute l'armature (12) et délimités par un matériau en forme de bande (21, 22 ; 30 ; 40) sensiblement perpendiculaire aux grandes faces de l'élément (1), le béton enrobant complètement l'armature réticulée (12) et remplissant les alvéoles (13) et en ce que le béton enrobant l'armature réticulée (12) est renforcé par une armature de peau (15) entourant cette armature réticulée (12) sur toute sa périphérie.

2. Elément de construction selon la revendication 1, caractérisé en ce que l'armature réticulée (12) est entourée et délimitée par un cadre rectangulaire (11) en forme de bande.

3. Elément de construction selon l'une quelconque des revendications 1 et 2, caractérisé en ce que l'armature réticulée (12) est renforcée par des armatures rectilignes suivant sa plus grande dimension.

4. Elément de construction selon l'une quelconque des revendications 1 à 3, caractérisé en ce que l'armature réticulée (12) est constituée par un assemblage de feuillards (30) découpés et déployés pour former chacun une rangée d'alvéoles (13).

5. Elément de construction selon l'une quelconque des revendications 1 à 3, caractérisé en ce que l'armature réticulée (12) est constituée par une tresse tissée (40) rigidifiée par imprégnation d'une matière et formant les parois des alvéoles (13).

6. Elément de construction selon l'une quelconque des revendications 1 à 5,'caractérisé en ce que le béton enrobant l'armature réticulée (12) est renforcé par imprégnation au moyen d'une résine polymérisable.

7. Structure comportant un assemblage d'éléments de construction selon l'une quelconque des revendications 1 à 6.

## Claims

1. Self-supporting, pre-fabricated, plank-like building element in reinforced concrete, characterized in that it comprises a criss-cross reinforcement (12) extending over substantially all the length and width of the element (1) and over at least half the thickness thereof, the said reinforcement (12) defining, in manner known per se, contiguous alveoli (13), evenly distributed through the whole reinforcement (12) and defined by a strip-like material (21, 22 ; 30 ; 40) substantially perpendicular to the large faces of the element (1), the said criss-cross reinforcement (12) being completely embedded in the concrete which fills the alveoli (13) and in that the concrete embedding the criss-cross reinforcement (12) is itself reinforced by a skin armature (15) surrounding the said criss-cross reinforcement (12) over its entire periphery.

2. Building element according to claim 1, characterized in that the criss-cross reinforcement (12) is surrounded and defined by a strip-shaped rectangular frame (11).

3. Building element according to any one of claims 1 and 2, characterized in that the criss-cross reinforcement (12) is itself reinforced by rectilinear armatures on its greater dimension.

4. Building element according to any one of claims 1 to 3, characterized in that the criss-cross reinforcement (12) is constituted by an assembly of strips (30) cut and spread in such a way as to form each one a row of alveoli (13).

5. Building element according to any one of claims 1 to 3, characterized in that the criss-cross reinforcement is constituted by a woven braid (40) which is rigidified by impregnation of a material and forms the walls of the alveoli (13).

6. Building element according to any one of claims 1 to 5, characterized in that the concrete embedding the criss-cross reinforcement (12) is itself reinforced by impregnation with a polymerizable resin.

7. Structure made-up of an assembly of building elements according to any one of claims 1 to 6.

## Patentansprüche

1. Selbsttragendes Fertigbauelement in Plattenform aus Stahlbeton, dadurch gekennzeichnet, daß es eine im wesentlichen entlang der gesamten Länge und Breite des Elements (1) und über zumindest die Hälfte der Dicke desselben verlaufende netzartige Armierung (12) aufweist, welche Armierung (12), wie an sich bekannt, aneinanderstoßende Waben (13) abgrenzt, die in der gesamten Armierung (12) gleichmäßig verteilt und durch ein im wesentlichen senkrecht zu den Hauptflächen des Elements (1) verlaufendes bandförmiges Material (21, 22; 30 ; 40) begrenzt sind, wobei der Beton die netzartige Armierung (12) vollkommen ummantelt und die Waben (13) ausfüllt, und daß der die netzartige Armierung (12) ummantelnde Beton durch eine Hüllenarmierung (15) verstärk ist, die diese netzartige Armierung (12) über ihren gesamten Umfang umgibt.

2. Bauelement nach Anspruch 1, dadurch gekennzeichnet, daß die netzartige Armierung (12) von einem rechteckigen Rahmen (11) in Bandform umgeben und begrenzt ist.

3. Bauelement nach einem der Ansprüche 1 und 2, dadurch gekennzeichnet, daß die netzartige Armierung (12) entlang ihrer größten Dimension durch geradlinige Armierungen verstärkt ist.

4. Bauelement nach einem der Ansprüche 1 bis 3, dadurch gekennzeichnet, daß die netzartige Armierung (12) durch einen Verband von Bändern (30) gebildet ist, die zur Formung je einer Reihe von Waben (13) geschnitten und aufgefaltet sind.

5. Bauelement nach einem der Ansprüche 1 bis 3, dadurch gekennzeichnet, daß die netzartige Armierung (12) durch ein Webwerk (40) gebildet ist, das durch Imprägnierung mit einer Masse versteift ist und die Wände der Waben (13) bildet.

6. Bauelement nach einem der Ansprüche 1 bis 5, dadurch gekennzeichnet, daß der die netzartige Armierung (12) ummantelnde Beton durch Imprägnierung mittels eines polymerisierbaren Harzes verstärkt ist.

7. Struktur mit einem Verband aus Bauelementen nach einem der Ansprüche 1 bis 6.
